# EUROPÄISCHE PATENTSCHRIFT

(11) **EP 4 281 726 B1**
(45) Veröffentlichungstag und Bekanntmachung des Hinweises auf die Patenterteilung: **23.07.2025**
(21) Anmeldenummer: 21839905.3
(22) Anmeldetag: 15.12.2021
(51) Int. Cl.: F41H 5/26, F41G 3/16

(54) **WINKELSPIEGEL MIT NOTVISIERUNG**
PERISCOPE WITH BACKUP SIGHT
PÉRISCOPE COMPRENANT UN DISPOSITIF DE VISÉE DE SECOURS

(30) Priorität: 25.01.2021 DE 102021101519
(43) Veröffentlichungstag der Anmeldung: 29.11.2023
(73) Patentinhaber: Rheinmetall Landsysteme GmbH, 29345 Südheide (DE)
(72) Erfinder: REIF, Thorsten, 29229 Celle (DE); VON SOLMS, Friedrich, 29320 Hermannsburg (DE)
(74) Vertreter: HKW Intellectual Property PartG mbB
(86) Internationale Anmeldenummer: PCT/EP2021/085916
(87) Internationale Veröffentlichungsnummer: WO 2022/156966

(56) Entgegenhaltungen:
- EP-A1- 1 118 895
- DE-A1- 10 253 477
- FR-A- 1 231 001
- IL-A- 94 659

## Beschreibung

Die vorliegende Erfindung betrifft einen Winkelspiegel mit einer Notvisierung.

Entsprechende Winkelspiegel werden in der Fahrzeugtechnik häufig benutzt, um Abbildungen der Umgebung ins Fahrzeuginnere zu gewährleisten. Die Besatzung eines Fahrzeugs soll aus dem Fahrzeuginneren heraus die Umgebung beobachten können. Dazu sind Winkelspiegel bekannt, die zum Teil aus dem Fahrzeug herausragen und zum Teil im Inneren des Fahrzeugs verbleiben.

Der Teil des Winkelspiegel, welcher im Inneren des Fahrzeugs verbleibt, besitzt eine Einsicht, mittels welcher die Besatzung des Fahrzeugs ein Bild von außerhalb des Fahrzeugs wahrnehmen kann.

Über eine optische Führung im Inneren des Winkelspiegels wird das Außenbild zur Einsicht übertragen. Dazu besitzt der Winkelspiegel herkömmlicherweise einen zumindest teilweise transparenten Spiegelkopf, in welchem optische Signale von außerhalb des Fahrzeugs aufgenommen werden können und durch den Winkelspiegel zur Einsicht geleitet werden.

Das Leiten der optischen Signale im Winkelspiegel geschieht durch entsprechende Spiegel, die optische Signale vom Spiegelkopf zur Einsicht führen. Auch Prismenanordnungen sind zur Signalführung in einem Winkelspiegel bekannt.

Ein solcher Winkelspiegel ist beispielsweise aus der EP 3 252 424 A1 bekannt. Diese Druckschrift offenbart einen Winkelspiegel für ein gepanzertes Fahrzeug mit einem Einblick und einem Ausblick, wobei die optischen Signale vom Ausblick über Spiegel und Prismen zum Einblick geleitet werden, sodass Fahrzeuginsassen im Fahrzeug ein Bild der Umgebung des Fahrzeugs erkennen können.

Um die Bildübertragung von außerhalb des Fahrzeugs ins Innere zu optimieren, ist es weiterhin bekannt, den Winkelspiegel durch elektronische Komponenten zu optimieren. So kann beispielsweise eine Lichtverstärkung realisiert werden, eine Nachtsicht oder auch eine Vergrößerungsfunktion des zu betrachteten Bildes.

Solche elektronischen Verbesserungen des Bildes haben jedoch den Nachteil, dass bei Stromausfall in einer Notsituation ein schlechtes bis gar kein Bild von der Umgebung durch den Winkelspiegel betrachtet werden kann, da die elektronischen Komponenten dann ausfallen.

Weiterhin entsteht ein Problem, wenn durch den Winkelspiegel ein Ziel anvisiert werden soll, wie es beispielsweise bei gepanzerten Fahrzeugen mit Turmaufbau und einer Waffenanlage üblich ist. Hierzu wäre es hilfreich, nicht nur das in Elevation festgelegte Sichtfeld des Winkelspiegels beobachten zu können, sondern auch eine Zivilisierung vornehmen zu können, abhängig von der Elevation der Waffe.

Um trotz des ersten Problems einer Notsituation ohne das Vorhandensein elektrischer Energie den Winkelspiegel nutzen zu können, ist es bekannt, die Bildübertragung durch den Winkelspiegel über Prismen und oder Glasfaser zu gestalten. Dazu ist bspw. aus der EP 1 467 237 B1 ein Teleskop für gepanzerte Fahrzeug bekannt, welches Bildleiter zur Bildübertragung nutzt.

Ebenfalls bekannt ist für eine Notvisierung einen zweiten Winkelspiegel am Fahrzeug vorzusehen. Das Problem hierbei besteht jedoch darin, dass zusätzlicher Platzaufwand sowie auch ein zweiter Beobachter benötigt werden, um eine solche Notvisierung zu nutzen. Ebenso ist bei der Verwendung von Glasfaserleitungen zur Bildübertragung meistens eine Optimierung des Bildes nicht möglich.

Die IL 94659 A zeigt ein periskopisches Zielsystem mit separaten Mitteln zur Projektion in die Sichtlinie.

Die EP 1 118 895 A1 beschreibt ein Tag- und Nachtsichtgerät.

Die FR 1 231 001 A zeigt eine Periskopvorrichtung.

Die DE 102 53 477 A1 beschreibt ein Sichtmittel, mit dessen Hilfe ein Beobachter aus geschlossenen bzw. geschützten Räumen die Außenwelt beobachten kann.

Aufgabe der vorliegenden Erfindung ist somit, die vorgenannten Nachteile aus dem Stand der Technik zu überwinden und einen Winkelspiegel mit Notvisierung bereitzustellen, welcher zumindest für den Notfall ohne elektrischen Strom betriebsbereit bleibt und den Platzbedarf für eine solche Doppelvisierung zu minimieren.

Diese Aufgabe wird durch die Merkmale des Hauptanspruchs gelöst.

So wird ein Winkelspiegel vorgeschlagen, welcher in einem Gehäuse untergebracht ist. Hierbei beinhaltet der Winkelspiegel ein Unterteil und ein Spiegelkopf, welche beide in dem Gehäuse untergebracht sind. Der Spiegelkopf ragt dabei aus dem Fahrzeug hinaus und ist zumindest teilweise transparent ausgebildet, sodass optische Signale in den Spiegelkopf einfallen können, um ein Bild der Umgebung mittels des Winkelspiegels darstellen zu können.

Das Unterteil des Winkelspiegels ist dabei innerhalb des Fahrzeugs angeordnet und beinhaltet eine erste Einsicht, mittels welcher die Besatzung des Fahrzeugs das Bild der Umgebung mittels des Winkelspiegels wahrnehmen kann.

Erfindungsgemäß ist weiterhin ein Objektiv vorgesehen, welches sich nicht innerhalb des Gehäuses des Winkelspiegels befindet. Dieses Objektiv ist außerhalb des Gehäuses an dem Fahrzeug angeordnet, bevorzugter Weise auf der Waffenwiege, um in Abhängigkeit der Elevation der Waffe Bilder übertragen zu können.

Dieses Objektiv ist über eine optische Verbindung mit dem Winkelspiegel verbunden, wobei diese optische Verbindung rein physikalisch funktioniert, bevorzugter Weise durch mindestens eine Glasfaserleitung. Um die Glasfaserleitung an das Objektiv sowie an dem Winkelspiegel anschließen zu können, sind dazu Anschlüsse an Objektiv sowie auch Winkelspiegel angeordnet.

Der so ausgestaltete Winkelspiegel kann nun im Regelfall verschiedene Bilder übertragen, nämlich zum einen ein Bild der Umgebung, welches durch den Spiegelkopf in den Winkelspiegel einfällt, sowie auch das Bild, das durch das Objektiv und der Verbindung zum Winkelspiegel übertragen wird.

Um beide Bilder effektiv übertragen zu können, wird bevorzugt vorgeschlagen, eine zweite Einsicht am Winkelspiegel vorzusehen, welche das Bild des Objektivs anzeigen kann. Damit umfasst der Winkelspiegel zwei Einsichten, nämlich eine erst und eine zweite Einsicht, um zwei verschiedene Bilder darstellen zu können.

In einer weiteren Ausführungsform können diese beiden Einsichten in einer Einsicht kombiniert werden, sodass auf einer Anzeige bzw. Einsicht beide Bilder kombiniert dargestellt werden.

Um mit dem Bild des Objektivs eine Zielvisierung zu realisieren, kann eine Visiermarke genutzt werden, welche auf die entsprechende Waffe abgestimmt ist. Besonders bevorzugt wird als Visiermarke ein stadiametrischer Trichter vorgeschlagen. Optional kann eine solche Visiermarke mittels eines Tritiumkanals oder einer Batterie und einem Leuchtmittel beleuchtet werden.

Die Bildübertragung über den Spiegelkopf des Winkelspiegels kann elektrisch optimiert werden, wie zum Stand der Technik ausgeführt. Sollte nun eine Notsituation auftretenden, wobei keine elektrische Energie vorhanden ist, erfüllt das Objektiv die Funktion einer Notvisierung dadurch. Damit ist die Notvisierung ohne elektrische Energie weiterhin einsatzbereit. Damit wird sichergestellt, dass es zu jeder Zeit möglich ist, eine Bildübertragung der Umgebung in das Fahrzeug zu gewährleisten.

Weiterhin wird bevorzugt vorgeschlagen, den Winkelspiegel derart auszuführen, dass er eine Drehplatte beinhaltet, um das Unterteil gegenüber dem Spiegelkopf drehbar zu gestalten. Die Drehplatte wird dabei im Dachbereich des Fahrzeugs angeordnet und sorgt dafür, dass das Unterteil gegenüber dem Spiegel Kopf drehbar gestaltet ist. Als weitere Ausführung ist es denkbar, dass der Winkelspiegel als Ganzes drehbar gestaltet ist. Dazu wird die Drehplatte ortsfest mit dem Fahrzeug verbunden und der Winkelspiegel ist im Ganzen durch die Drehplatte gegenüber dem Fahrzeug drehbar. Dadurch ist es möglich, eine Rundumsicht aus dem Fahrzeug heraus zu gewährleisten.

Um die Länge des Winkelspiegels variieren zu können, wird weiterhin vorgeschlagen, ein Zwischenstück zwischen Spiegelkopf und Unterteil vorzusehen, durch welches dann das optische Signal zwischen Spiegelkopf und Unterteil verlaufen kann. Ein solches Zwischenstück kann Höhen ausgleichen, welche bspw. bei unterschiedlichen Panzerungen des Daches eines Fahrzeugs auftreten.

Das gegenüber dem Winkelspiegel extern angebrachte Objektiv beinhaltet bevorzugt mindestens eine Linse, durch die das Bild eingefangen wird und anschließend über die Verbindung zum Winkelspiegel übertragen wird. Mittels einer solchen Linse ist es möglich, den zu übertragenen Bildbereich zu vergrößern oder einen entsprechenden Zoom zu realisieren.

Ebenfalls denkbar ist ein Linsensystem für das Objektiv, durch welches ein variabler Zoom realisiert werden kann. Auch eine Lichtverstärkung durch ein solches Linsensystem ist denkbar.

Die Anschlüsse für die Verbindung zwischen Objektiv und Winkelspiegel können als Steck- oder Schraubverbindung realisiert werden. Aber auch eine feste, unlösbare Verbindung an den Anschlüssen ist denkbar.

Durch die vorgenannten Merkmale hat der Winkelspiegel mit Notvisierung produktbezogene und nutzerorientierte Vorteile. Durch das Verschmelzen von zwei Visierungen erhält man ein kompaktes System, welches robust und wartungsfreundlich ist. Der Nutzer profitiert durch schnelleren Umgang der beiden nebeneinanderliegenden Sehfelder bzw. des kombinierten Sehfelds, um seiner Aufgabe nachzugehen. Durch die Integration des Bildes der Notvisierung im Winkelspiegel wird dabei eine kompakte Bauweise realisiert.

Weitere Merkmale ergeben sich aus den beigefügten Zeichnungen. Es zeigen:
Figur 1: Eine schematische Ansicht eines erfindungsgemäßen Winkelspiegels mit angeschlossenem Objektiv
Figur 2a: Eine isometrische Vorderansicht eines erfindungsgemäßen Winkelspiegels
Figur 2b: Eine isometrische Rückansicht eines erfindungsgemäßen Winkelspiegels
Figur 3: Eine Anbringung von Winkelspiegel und Objektiv auf einem Fahrzeug.

Figur 1 zeigt eine schematische Darstellung der Komponenten eines erfindungsgemäßen Winkelspiegels. Dazu beinhaltet der Winkelspiegel (A) ein Objektiv (B) sowie eine Verbindung (C) zwischen Winkelspiegel (A) und Objektiv (B). Damit ist das Objektiv (B) zwar dem Winkelspiegel (A) zugehörig, jedoch extern und somit entfernt vom Gehäuse (2) des Winkelspiegels (A) angeordnet.

Wie Figur 2a zeigt, wird die Verbindung (C) bevorzugt als mindestens eine Glasfaserleitung (30) ausgeführt und ist mit Anschlüssen (D) via des Spiegelkopfes (1) am Gehäuse (2) des Winkelspiegels (A) sowie dem Objektiv (B) versehen. Durch die Anschlüsse (D) kann die Verbindung (C) am Objektiv und dem Gehäuse des Winkelspiegels angeschlossen werden.

Das Objektiv (B) besteht dabei aus einem Objektivgehäuse (20) und bevorzugt aus mindestens einer Linse (21). Das in das Objektiv (B) einfallende Licht wird durch die Verbindung (C) stromlos zum Gehäuse (2) des Winkelspiegels (A) übertragen, wobei stromlos bedeutet, dass die Übertragung ohne elektrische Energie funktioniert.

Der Winkelspiegel beinhaltet ein Gehäuse (2), in welchem ein Spiegelkopf (1) und ein Unterteil (3) angeordnet sind. Der Spiegelkopf (1) ist dabei mit einem Austritt (9) zumindest teilweise transparent gestaltet, so dass Licht in das Gehäuse (2) des Winkelspiegels (A) durch den Spiegelkopf (1) einfallen kann. Dazu kann der Spiegelkopf (1) einen Austritt beinhalten, welcher den transparenten Bereich des Spiegelkopfes (1) darstellt.

Das Unterteil (3) wiederum beinhaltet mindestens eine erste Einsicht (4), welche ein Bild anzeigen kann. Bevorzugt beinhaltet das Unterteil (3) eine zweite Einsicht (10), welche ebenfalls ein Bild anzeigen kann. Vorgeschlagen wird dazu, dass die erste Einsicht (4) das Bild anzeigt, welches durch den Spiegelkopf (1) aufgenommen wird und die zweite Einsicht (10) das Bild anzeigt, welches durch das Objektiv (B) aufgenommen wird.

Mit dieser Ausführungsform ist es möglich, ein erstes Bild zu erzeugen, welches durch den Spiegelkopf (1) aufgenommen wird. Dieses Bild wird durch das Gehäuse (2) des Winkelspiegels (A) zur ersten Einsicht (4) geleitet. Ebenfalls ist es möglich, ein zweites Bild zu erzeugen, welches durch das Objektiv (B) aufgenommen wird. Dieses Bild wird durch die Verbindung (C) zum Gehäuse (2) des Winkelspiegels (A) geleitet, um auf der zweiten Einsicht (10) angezeigt zu werden.

Das Bild des Spiegelkopfes (1) kann optimiert werden. So kann eine Nachtsicht, UV-Sicht und/oder Infrarotsicht ermöglicht werden, ebenso wie Filter. Ebenso ist es möglich, an der zweiten Einsicht (10) Dioptrieeinstellungen für verschiedene Sehvermögen einzustellen. Auch eine Fokussierung und somit eine Einstellung auf die Ferne ist denkbar.

Es besteht die Möglichkeit, die Anzeige der zweiten Einsicht (10) in die erste Einsicht (4) zu integrieren. Damit ist die zweite Einsicht (10) dann als Teil der ersten Einsicht (4) zu verstehen.

Figur 2b zeigt den genauen Aufbau des Winkelspiegels (A) mit angeschlossenem Objektiv (B) über die Verbindung (C). Dabei besteht der Winkelspiegel (A) aus einem Spiegelkopf (1) und einem Unterteil (3), welche beide im Gehäuse (2) angeordnet sind.

Das Gehäuse (2) wird derart in einem Fahrzeug montiert, dass zumindest der Spiegelkopf (1) aus dem Fahrzeug hinausragt und ein Bild der Umgebung aufnehmen kann. Das Unterteil wird dabei im Innenraum des Fahrzeugs angeordnet. Zur Befestigung des Winkelspiegels (A) wird bevorzugt vorgeschlagen, eine Drehplatte (6) vorzusehen, mittels welcher eine Dachbefestigung an einem Fahrzeug oder einem Turm geschehen kann.

Über eine solche Drehplatte kann eine Drehbarkeit des Gehäuses (2) gegenüber dem Fahrzeug realisiert werden oder eine Drehbarkeit des Unterteils (3) gegenüber dem Spiegelkopf (1). Eine Möglichkeit der Verlängerung des Gehäuses (2) besteht darin, ein Zwischenstück (8) zwischen Spiegelkopf (1) und Unterteil (3) anzuordnen.

Das im Spiegelkopf (1) einfallende Licht wird über Spiegel (5) zur ersten Einsicht (4) geführt. Dabei können Prismen im Inneren des Gehäuses (2) zur Bildübertragung beitragen. Die einzelnen Elemente des Gehäuses (2) können über Befestigungselemente (7) miteinander verbunden werden.

Die Spiegel (5) sind dabei beweglich angeordnet, um das Sichtfeld des Winkelspiegels (A) zu variieren.

Figur 3 zeigt eine mögliche Anordnung der Elemente des erfindungsgemäßen Winkelspiegels mit dem Winkelspiegel (A) selbst, einem Objektiv (B) und der Verbindung (C) zwischen Objektiv (B) und Winkelspiegel (A).

Das Objektiv ist dabei auf der Waffenwiege des Fahrzeugs angeordnet, um Elevationsbewegungen mitzuverfolgen. Dadurch ist ein Zielen über die Bildübertragung des Objektivs (B) am Winkelspiegel (A) möglich.

Die Verbindung (C) wird bevorzugt durch mindestens eine Glasfaserleitung ausgeführt. Entsprechende Überlängen der Glasfaserleitung können durch Aufwicklung im Bereich C ausgeglichen werden, zumal eine Bewegungsfreiheit durch die Bewegung der Waffenwiege ausgeglichen werden muss.

Die beiden Bilder des Objektivs (B) und des Winkelspiegels (A) werden wie vorgenannt zum Gehäuse des Winkelspiegels (A) übertragen und auf eine erste und zweite Einsicht übertragen.

Die Einsichten können dabei über Optiken ausgeführt sein, bspw. über Linsenanordnungen. Ebenso ist eine Bildschirmdarstellung für die erste Einsicht möglich. In diesem Falle ist aber zwingend eine zweite Einsicht, welche nicht in die erste integriert ist, notwendig, da bei Stromausfall sonst keine Notvisierung mehr möglich ist.

Die vorliegende Erfindung ist nicht auf die vorgenannten Merkmale beschränkt. Vielmehr sind weitere Ausführungen möglich. So könnte der Austritt als Kamera ausgeführt sein. Die Verbindung könnte als ein Bündel mehrerer Glasfaserleitungen ausgeführt sein. Schließlich könnte eine Bildübertragung vom Spiegelkopf durchgehend elektronisch ausgeführt werden.

### BEZUGSZEICHENLISTE

- 1: Spiegelkopf
- 2: Gehäuse
- 3: Unterteil
- 4: Erste Einsicht
- 5: Spiegel
- 6: Drehplatte
- 7: Befestigungselemente
- 8: Zwischenstück
- 9: Austritt
- 10: Zweite Einsicht

- 20: Objektivgehäuse
- 21: Linse

- 30: Glasfaserleitung
- A: Winkelspiegel
- B: Objektiv
- C: Verbindung
- D: Anschlüsse

## Patentansprüche

1. Winkelspiegel (A) mit einem Gehäuse (2) mit einem Unterteil (3) und einem Spiegelkopf (1) in dem Gehäuse (2),
**dadurch gekennzeichnet, dass**
ein Objektiv (B) außerhalb des Gehäuses (2) des Winkelspiegels (A) angeordnet ist,
wobei das Objektiv (B) über eine optische Verbindung (C) mit dem Winkelspiegel (A) verbunden ist,
und Anschlüsse (D) an dem Winkelspiegel (A) und dem Objektiv (B) vorhanden sind, um die optische Verbindung (C) herzustellen.

2. Winkelspiegel (A) nach Anspruch 1, **dadurch gekennzeichnet, dass** die optische Verbindung (C) als Glasfaserleitung (30) ausgeführt ist.

3. Winkelspiegel (A) nach Anspruch 1 oder 2, **dadurch gekennzeichnet, dass** der Spiegelkopf (1) einen Austritt (9) aufweist, welcher lichtdurchlässig gestaltet ist.

4. Winkelspiegel (A) nach einem der Ansprüche 1 bis 3, **dadurch gekennzeichnet, dass** das Unterteil eine erste Einsicht (4) aufweist, welche mindestens eine Abbildung eines Sichtfelds des Winkelspiegels (A) darstellen kann.

5. Winkelspiegel (A) nach Anspruch 4, **dadurch gekennzeichnet, dass** das Unterteil eine zweite Einsicht (10) aufweist, welche mindestens eine Abbildung des Sichtfelds des Objektivs (B) darstellen kann.

6. Winkelspiegel (A) nach Anspruch 5, **dadurch gekennzeichnet, dass** die zweite Einsicht (10) in die erste Einsicht (4) integriert ist.

7. Winkelspiegel (A) nach einem der Ansprüche 1 bis 6, **dadurch gekennzeichnet, dass** das Gehäuse (2) eine Drehplatte (6) beinhaltet, um das Unterteil (3) gegenüber dem Spiegelkopf (1) drehbar zu gestalten.

8. Winkelspiegel (A) nach einem der Ansprüche 1 bis 7, **dadurch gekennzeichnet, dass** ein Zwischenstück (8) zum Höhenausgleich zwischen dem Spiegelkopf (1) und dem Unterteil (3) vorgesehen ist, durch welches ein optisches Signal zwischen dem Spiegelkopf (1) und dem Unterteil (3) verläuft.

9. Winkelspiegel (A) nach einem der Ansprüche 1 bis 8, **dadurch gekennzeichnet, dass** das Objektiv (B) ein Objektivgehäuse (20) und mindestens eine Linse (21) beinhaltet.

10. Winkelspiegel (A) nach einem der Ansprüche 1 bis 9, **dadurch gekennzeichnet, dass** das Objektiv (B) und eine Bildübertragung durch die optische Verbindung (C) stromlos gestaltet sind.

11. Winkelspiegel (A) nach Anspruch 8, **dadurch gekennzeichnet, dass** das optische Signal durch Spiegel (5) umgeleitet wird.

12. Winkelspiegel (A) Anspruch 4, **dadurch gekennzeichnet, dass** elektrische Elemente und/oder Filter in dem Gehäuse (2) vorgesehen sind, um die Abbildung des Sichtfelds des Winkelspiegels (A) zu optimieren.

13. Winkelspiegel (A) nach einem der Ansprüche 1 bis 12, **dadurch gekennzeichnet, dass** der Spiegelkopf (1) eine Visiermarke beinhaltet, welche beleuchtbar ist.

14. Fahrzeug oder Turm mit einem Winkelspiegel (A) nach einem der Ansprüche 1 bis 13, **dadurch gekennzeichnet, dass** der Winkelspiegel (A) an einem Dach des Fahrzeugs oder des Turms angeordnet ist, in der Art, dass zumindest der Spiegelkopf (1) aus dem Dach des Fahrzeugs oder des Turms herausragen kann.

15. Fahrzeug oder Turm nach Anspruch 14, **dadurch gekennzeichnet, dass** das Objektiv (B) auf einer Waffenwiege befestigt ist.

## Claims

1. Angle mirror (A) comprising a housing (2) comprising a lower part (3) and a mirror head (1) in the housing (2),
**characterized in that**
an objective (B) is arranged outside the housing (2) of the angle mirror (A),
wherein the objective (B) is connected to the angle mirror (A) via an optical connection (C), and
ports (D) are provided on the angle mirror (A) and the objective (B) to make the optical connection (C).

2. Angle mirror (A) according to claim 1, **characterized in that** the optical connection (C) is designed as an optical fiber line (30).

3. Angle mirror (A) according to claim 1 or 2, **characterized in that** the mirror head (1) comprises an outlet (9) which is designed to be translucent.

4. Angle mirror (A) according to one of claims 1 to 3, **characterized in that** the lower part comprises a first insight (4) which can represent at least one image of a field of view of the angle mirror (A).

5. Angle mirror (A) according to claim 4, **characterized in that** the lower part comprises a second insight (10) which can represent at least one image of the field of view of the objective (B).

6. Angle mirror (A) according to claim 5, **characterized in that** the second insight (10) is integrated into the first insight (4).

7. Angle mirror (A) according to one of claims 1 to 6, **characterized in that** the housing (2) includes a rotary plate (6) for making the lower part (3) rotatable relative to the mirror head (1).

8. Angle mirror (A) according to one of the claims 1 to 7, **characterized in that** an intermediate piece (8) is provided for height compensation between the mirror head (1) and the lower part (3), through which an optical signal passes between the mirror head (1) and the lower part (3).

9. Angle mirror (A) according to one of claims 1 to 8, **characterized in that** the objective (B) includes an objective housing (20) and at least one lens (21).

10. Angle mirror (A) according to one of claims 1 to 9, **characterized in that** the objective (B) and an image transmission through the optical connection(C) are designed to be currentless.

11. Angle mirror (A) according to claim 8, **characterized in that** the optical signal is diverted by mirrors (5).

12. Angle mirror (A) according to claim 4, **characterized in that** electrical elements and/or filters are provided in the housing (2) to optimize the at least one image of the field of view of the angle mirror (A).

13. Angle mirror (A) according to one of claims 1 to 12, **characterized in that** the mirror head (1) includes a sighting mark which can be illuminated.

14. Vehicle or turret comprising an angle mirror (A) according to one of claims 1 to 13, **characterized in that** the angle mirror (A) is arranged on a roof of the vehicle or turret, in such a way that at least the mirror head (1) can protrude out of the roof of the vehicle or turret.

15. Vehicle or turret according to claim 14, **characterized in that** the objective (B) is mounted on a weapon cradle.

## Revendications

1. Miroir d'angle (A) comprenant un boîtier (2) comportant une partie inférieure (3) et une tête de miroir (1) dans le boîtier (2),
**caractérisé par le fait que**
un objectif (B) est disposé à l'extérieur du boîtier (2) du miroir d'angle (A),
dans lequel l'objectif (B) est relié au miroir d'angle (A) par une connexion optique (C), et
des orifices (D) sont prévus sur le miroir d'angle (A) et l'objectif (B) pour réaliser la connexion optique (C).

2. Miroir d'angle (A) selon la revendication 1, **caractérisé par le fait que** la connexion optique (C) est conçue comme une ligne de fibre optique (30).

3. Miroir d'angle (A) selon la revendication 1 ou 2, **caractérisé par le fait que** la tête du miroir (1) comprend une sortie (9) conçue pour être translucide.

4. Miroir d'angle (A) selon l'une des revendications 1 à 3, **caractérisé en ce que** la partie inférieure comprend un premier aperçu (4) pouvant représenter au moins une image d'un champ de vision du miroir d'angle (A).

5. Miroir d'angle (A) selon la revendication 4, **caractérisé en ce que** la partie inférieure comprend un deuxième aperçu (10) qui peut représenter au moins une image du champ de vision de l'objectif (B).

6. Miroir d'angle (A) selon la revendication 5, **caractérisé par le fait que** le deuxième aperçu (10) est intégré au premier aperçu (4).

7. Miroir d'angle (A) selon l'une des revendications 1 à 6, **caractérisé en ce que** le boîtier (2) comporte un plateau rotatif (6) pour rendre la partie inférieure (3) rotative par rapport à la tête du miroir (1).

8. Miroir d'angle (A) selon l'une des revendications 1 à 7, **caractérisé en ce qu'**une pièce intermédiaire (8) est prévue pour la compensation d'hauteur entre la tête de miroir (1) et la partie inférieure (3), à travers laquelle un signal optique passe entre la tête de miroir (1) et la partie inférieure (3).

9. Miroir d'angle (A) selon l'une des revendications 1 à 8, **caractérisé en ce que** l'objectif (B) comprend un boîtier d'objectif (20) et au moins une lentille (21).

10. Miroir d'angle (A) selon l'une des revendications 1 à 9, **caractérisé par le fait que** l'objectif (B) et une transmission d'image à travers la connexion optique (C) sont conçus pour être sans courant.

11. Miroir d'angle (A) selon la revendication 8, **caractérisé par le fait que** le signal optique est dévié par des miroirs (5).

12. Miroir d'angle (A) selon la revendication 4, **caractérisé par le fait que** des éléments électriques et/ou des filtres sont prévus dans le boîtier (2) pour optimiser l'image du champ de vision du miroir d'angle (A).

13. Miroir d'angle (A) selon l'une des revendications 1 à 12, **caractérisé par le fait que** la tête du miroir (1) comporte un repère de visée qui peut être éclairé.

14. Véhicule ou tourelle comprenant un miroir d'angle (A) selon l'une des revendications 1 à 13, **caractérisé en ce que** le miroir d'angle (A) est disposé sur un toit du véhicule ou de la tourelle, de telle sorte qu'au moins la tête du miroir (1) peut faire saillie du toit du véhicule ou de la tourelle.

15. Véhicule ou tourelle selon la revendication 14, **caractérisé par le fait que** l'objectif (B) est monté sur un berceau d'arme.
